# EUROPÄISCHE PATENTSCHRIFT

(11) **EP 1 898 770 B1**
(45) Veröffentlichungstag und Bekanntmachung des Hinweises auf die Patenterteilung: **12.12.2012**
(21) Anmeldenummer: 06724522.5
(22) Anmeldetag: 24.04.2006
(51) Int. Cl.: A47L 13/58

(54) **WISCHGERÄT MIT DREHANTRIEB**
ROTATABLY DRIVEN MOPPING DEVICE
APPAREIL D'ESSUYAGE A ENTRAINEMENT ROTATIF

(30) Priorität: 26.04.2005 DE 102005019624; 13.05.2005 DE 102005023084
(43) Veröffentlichungstag der Anmeldung: 19.03.2008
(73) Patentinhaber: Leifheit AG, 56377 Nassau (DE)
(72) Erfinder: FISCHER, Klaus-Jürgen, 56379 Holzappel (DE); KLOTZ, Markus, 56357 Hainau (DE); SCHRAMM, Benjamin, 65558 Eppenrod (DE)
(74) Vertreter: Bungartz, Klaus Peter
(86) Internationale Anmeldenummer: PCT/EP2006/003738
(87) Internationale Veröffentlichungsnummer: WO 2006/114251

(56) Entgegenhaltungen:
- WO-A-92/14394
- GB-A- 235 684
- US-A- 1 818 948
- US-A- 2 777 144

## Beschreibung

Die Erfindung betrifft ein Wischgerät gemäß dem Oberbegriff des Anspruchs 1, eine Vorrichtung zum Trocknen gemäß dem Oberbegriff des Anspruchs 20 und ein in sich abgestimmtes Reinigungssystem gemäß dem Oberbegriff des Anspruchs 28.

Aus DE 102 23 074 C1 ist eine Vorrichtung zum Ausschleudern von Flüssigkeit aus einem Wischkörper, der unter Ausbildung einer Wischfläche an einem Wischkopf eines Flächenreinigungsgerätes gehalten ist, bekannt. Die Vorrichtung weist einen Behälter auf, in dem eine den Wischkörper aufnehmende Wischkörperhalterung sowie eine Antriebseinrichtung angeordnet sind, wobei die Wischkörperhalterung mittels der Antriebseinrichtung um eine Drehachse drehend antreibbar ist. Um die Vorrichtung derart weiterzubilden, dass sie einen geringeren Energieverbrauch ausweist, bildet die Wischkörperhalterung eine Aufnahme aus, in die der Wischkörper mit im Winkel zur Drehachse ausgerichteter Flächennormale der Wischfläche einsetzbar ist.

Aus JP 2000350691 A ist ein Mopptrockner bekannt, der den Mopp motorgetrieben samt Stiel in Rotation versetzt. Es ist darüber hinaus eine Halterung für den Stiel vorgesehen.

Aus DE 103 11 812 B3 ist eine Vorrichtung zum Auswaschen und Ausschleudern eines Wischkörpers, der an einem Wischkopf eines Flächenreinigungsgerätes gehalten ist, bekannt. Es ist ein Behälter vorgesehen, der einen Waschbereich und einen Schleuderbereich aufweist, wobei im Schleuderbereich eine Wischkopfhalterung verdrehbar gehalten ist, in die der Wischkopf mit dem Wischkörper einsetzbar ist und die zum Entfeuchten des Wischkörpers mittels einer Antriebseinrichtung drehend antreibbar ist. Zur kompakten Ausgestaltung umgibt der Behälter den Waschbereich und den Schleuderbereich, wobei der Behälter unterhalb des Schleuderbereiches eine Zwischenwand ausbildet, die einen die Antriebseinrichtung aufnehmenden Antriebsraum abdeckt.

Aus DE 10311799 B3 ist eine ähnliche Vorrichtung bekannt, die eine zusätzliche Waschplatte aufweist, an die ein Wischkörper zur gründlichen Reinigung flächig anlegbar ist.

Aus WO 92/14394 und aus DE 162 88 58 sind Vorrichtungen zum Trocknen eines Wischgerätes durch Ausschleudern bekannt. Bei der in der WO 92/14394 offenbarten Vorrichtung ist der Wischkopf des Wischgeräts für den Ausschleudervorgang jedoch umständlich vom Stiel des Wischgeräts zu trennen, in eine mit einem Antrieb versehene Vorrichtung zum Trocknen zu legen und nach dem Ausschleudern wieder am Stiel anzubringen.

Die bekannten Vorrichtungen zum Trocknen eines Wischgerätes bzw. Wischmopps oder Wischbezugs weisen eine in einem Eimer angeordnete Antriebseinrichtung auf, die elektrisch oder manuell (DE 102 23 074 C1) angetrieben ist. Der Benutzer muss zur Bedienung daher sowohl das Wischgerät festhalten - oder wie in JP2000350691 A beschrieben - in einer speziellen Halterung verankern und gleichzeitig die Vorrichtungen zum Trocknen einschalten bzw. mit Hilfe einer Handkurbel oder eines Fußpedals antreiben, was umständlich und zeitraubend ist und außerdem sehr viel Geschick erfordert. Im Falle eines Fußantriebs muss der Benutzer sogar auf einem Bein balancieren, um die Vorrichtung zu betätigen.

Die US 1,818,948 offenbart ein Wischgerät mit einer auf dem Stieläußeren angeordneten Antriebshülse, die zum Ausschütteln des Wischmops relativ zum Stiel auf und ab zu bewegen ist. Die US 2,777,144 offenbart ebenfalls ein Wischgerät mit einem antreibbaren Wischkopf. Es handelt sich in beiden Fällen jedoch nicht um einen Drehantrieb, der ein Ausschleudern bei hoher Drehzahl ermöglicht, sondern es können bei jeder Auf und Ab Bewegung nur wenige Umdrehungen erreicht werden. Eine wiederholte Beschleunigung des Wischkopfes in dieselbe Richtung ist nicht vorgesehen.

Ferner offenbart die GB 235,684 ein Wischgerät mit einem Drehantrieb. Allerdings muss zum Antrieb des Wischkopfes eine auf dem Stieläußeren angeordnete Hülse bewegt werden, die über Schrauben mit einer im Inneren des Stiels vorgesehenen Spindelmutter verbunden ist. Hierzu ist der Stiel des Wischgeräts längsseitig zu schlitzen, was einen erhöhten Fertigungsaufwand mit sich bringt und den Stiel des Wischgeräts unnötig instabil macht.

Der Erfindung liegt die Aufgabe zugrunde ein Wischgerät, eine Vorrichtung zum Trocknen und ein daraus bestehendes, in sich abgestimmtes Reinigungssystem anzugeben, das es bei einfacher Handhabung und einfachem konstruktiven Aufbau erlaubt, das Wischtuch und/oder den Wischbezug und/oder den Wischmopp und/oder die Wischplatte eines Wischkopfes durch Ausschleudern zu Trocknen und das dem Benutzer in vorteilhafter Weise ermöglicht, über die Anzahl der ausgeführten Antriebs-Hubbewegungen den Trocknungsgrad des Wischkopfes auf sehr einfache Weise bestimmen..

Die Aufgabe wird durch ein Wischgerät nach Anspruch 1, durch eine Vorrichtung zum Trocknen nach Anspruch 20 und durch ein in sich abgestimmtes Reinigungssystem nach Anspruch 28 gelöst.

Die Erfindung hat den weiteren besonderen Vorteil, dass der Benutzer - unabhängig davon, ob das Wischgerät losgelöst oder zusammen mit einer zusätzlichen, beispielsweise eimerbasierten Schleudervorrichtung verwendet wird - sowohl zum Wischen, als auch zum Ausspülen und Trocknen des Wischgeräts außer dem Wischgerät selbst, keine anderen Bauteile oder Geräte anfassen muss.

Durch die Verwendung eines - beispielsweise zwischen Stiel und Wischkopf angeordneten - Drillstangenantriebs, wie er beispielsweise von Brummkreiseln für Kinder bekannt ist, wird erfindungsgemäß eine sehr einfache, schnelle und effiziente Bedienbarkeit der Vorrichtung zum Trocknen erreicht. Insbesondere kann der Benutzer vorteilhafter Weise über die Anzahl der ausgeführten Antriebs-Hubbewegungen den Trocknungsgrad des Wischkopfes auf sehr einfache Weise bestimmen.

Selbstverständlich sind auch andere manuelle Antriebsarten einsetzbar, die auf dem Prinzip, die Antriebskraft bzw. Antriebsenergie über das Wischgerät selbst auf die Schleudereinrichtung zu übertragen, beruhen.

Ein Wischbezug kann beispielsweise zumindest teilweise aus einem Reinigungstuch und/oder einem Schwamm und/oder einem Reinigungsflies oder ähnlichem bestehen.

Vorzugsweise weist die Schleudervorrichtung eine Aufnahme in die zumindest ein Wischtuch und/oder ein Wischbezug und/oder ein Wischmopp und/oder ein Wischgerät und/oder eine Wischplatte und/oder ein Wischkopf einführbar ist, auf. Die Aufnahme ist drehbar gelagert.

In einer besonders bevorzugten Ausführungsform ist die Aufnahme zumindest teilweise als Sieb ausgebildet. Die Aufnahme kann vorteilhafter Weise schüsselförmig oder eimerförmig ausgebildet sein.

Vorzugsweise weist die Schleudervorrichtung ein drehbar gelagertes - vorzugsweise schüsselförmiges - Sieb auf.

In einer Ausführungsform ist ein Einführschacht zum Einführen eines Wischtuchs und/oder eines Wischbezugs und/oder ein Wischmopps und/oder eines Wischgeräts und/oder der Wischplatte vorgesehen. Der Einführschacht hat den Vorteil, dass eine einfache, schnelle und leichtgängige Handhabung der Vorrichtung ermöglicht ist. Der Einführschacht ist vorzugsweise zumindest teilweise trichterförmig ausgebildet.

In einer besonderen Variante ist der Einführschacht drehbar gelagert und kann sich beispielsweise während des Ausschleudervorganges gemeinsam mit einem Wischkopf drehen. Der Einführschacht kann beispielsweise fest mit der - drehbaren oder nicht drehbaren - Aufnahme verbunden sein. In einer anderen Variante ist der Einführschacht fest angeordnet.

Vorzugsweise ist der Einführschacht lösbar mit der Aufnahme verbunden.

In einer besonders bevorzugten Ausführungsform ist zumindest eine Bremsvorrichtung zum Abbremsen drehbar gelagerter Elemente vorgesehen. Insbesondere ist es vorteilhaft, wenn die Aufnahme und beispielsweise damit die Drehbewegung eines drehbar gelagerten Wischkopfes vor dem Herausnehmen aus der Vorrichtung abgebremst bzw. gestoppt werden kann. Hierdurch wird vermieden, dass durch Weiterdrehen des aus der Vorrichtung herausgenommenen Wischgeräts bzw. des Wischkopfes der zu reinigende Belag oder die Kleidung des Benutzers ungewollt bespritzt wird.

Die Bremsvorrichtung kann beispielsweise zum Abbremsen des Einführschachts und/oder der Schleudervorrichtung und/oder der Aufnahme vorgesehen sein.

In einer besonderen Ausführungsform ist zumindest eine Bremsvorrichtung als Fußbremse und/oder als Handbremse ausgebildet. Sie kann vorzugsweise auch als automatische Bremse ausgebildet sein. Besonders vorteilhaft ist eine Ausführungsform, bei der die zumindest eine Bremsvorrichtung durch das Entfernen des Wischtuchs und/oder des Wischbezugs und/oder des Wischmopps und/oder des Wischgeräts und/oder der Wischplatte aktivierbar ist. In einer anderen vorteilhaften Ausführung ist die zumindest eine Bremsvorrichtung durch Verkippen des Wischtuchs und/oder des Wischbezugs und/oder des Wischmopps und/oder des Wischgeräts und/oder der Wischplatte aktivierbar. Hierzu kann vorgesehen sein, dass durch das Verkippen abzubremsende Teile mit einer Reibfläche in Kontakt treten oder gegen einen festen - die weitere Drehbewegung Verriegelungsenden - Anschlag gelenkt werden.

Es ist ein Gehäuse vorgesehen, das die Aufnahme zumindest teilweise umschließt. Das Gehäuse ist vorzugsweise derart angeordnet, dass es das ausgeschleuderte Wasser und/oder ausgeschleuderte Partikel auffängt. In einer besonders vorteilhaften Ausgestaltungsform weist das Gehäuse eine umlaufende Nut auf, in der sich ausgeschleuderte Schmutzpartikel - beispielsweise ähnlich wie bei einem Zentrifugalstaubsauger - sammeln.

Die Schleudervorrichtung und/oder die Aufnahme ist zumindest teilweise innerhalb des Gehäuses angeordnet. Das Gehäuse ist auf einem Behälter für Reinigungsflüssigkeit - beispielsweise einem Eimer - angeordnet.

Vorzugsweise weist das Gehäuse eine Öffnung und/oder ein Sieb auf durch die bzw. durch das ausgeschleuderte Flüssigkeit in einen Behälter ablaufen kann. Auch der Behälter kann ein Sieb zum Zurückhalten der ausgeschleuderten und aufgefangenen Schmutzpartikel aufweisen.

Die Aufnahme bzw. das Sieb ist in dem Gehäuse drehbar gelagert. Hierfür ist es insbesondere zur Erzielung einer besonderen Leichtgängigkeit vorteilhaft, ein Gleitlager und/oder Nadellager zu verwenden.

Vorzugsweise weist das Gehäuse einen Dorn als Nadellager auf, auf dem die Aufnahme und/oder das Sieb drehbar gelagert ist.

Vorteilhafter Weise sind das Gehäuse und/oder der Behälter schüsselförmig - vorzugsweise ineinander liegend - ausgebildet.

In einer bevorzugten Ausgestaltung ist ein Deckel vorgesehen, der das Gehäuse und/oder die Aufnahme und/oder das Sieb und/oder den Einführschacht und/oder das Gehäuse abdeckt. Vorzugsweise ist der Deckel abnehmbar ausgebildet. In einer vorteilhaften Ausführungsform ist eine Fixiervorrichtung zum lösbaren Befestigen des Deckels an der Aufnahme und/oder dem Sieb und/oder dem Einführschacht vorgesehen.

In einer besonderen Variante der Vorrichtung ist der Deckel drehbar gelagert. Der Deckel kann derart gelagert sein, dass er gemeinsam mit der Aufnahme und/oder dem Sieb und/oder dem Einführschacht drehbar ist.

Vorzugsweise weist der Deckel eine Öffnung auf, durch den ein Wischtuch und/oder ein Wischbezug und/oder ein Wischmopp und/oder ein Wischgerät und/oder eine Wischplatte einführbar ist. In einer bevorzugten Ausführungsform trägt der Deckel den Einführschacht.

In einer ganz besonders bevorzugten Ausführungsform der Vorrichtung zum Trocknen ist außer dem Drehantrieb des Wischgerätes eine Antriebsvorrichtung vorgesehen. Die Antriebsvorrichtung ist zumindest teilweise an und/oder in einem mit der Vorrichtung zum Trocknen verwendbaren Wischgerät angeordnet. Vorzugsweise ist die Antriebsvorrichtung abnehmbar und auf verschiedene Wischgeräte aufsetzbar bzw. anfügbar. Dies hat beispielsweise den Vorteil, dass der Benutzer trotz verschiedener Wischgeräte nur eine einzige Antriebsvorrichtung benötigt.

In einer Ausführungsform ist der Drehantrieb elektrisch betrieben. Vorzugsweise ist ein Akkubetrieb vorgesehen.

In einer ganz besonders bevorzugten Ausführungsform des Reinigungssystems weist der Drehantrieb einen Brummkreiselantrieb und/oder einen Antrieb auf der Basis des Brummkreiselprinzips auf. Hierbei kann vorzugsweise eine Drillstange vorgesehen sein, die beispielsweise zumindest teilweise im oder am Stiel eines Wischgerätes angeordnet sein kann. Darüber hinaus ist vorzugsweise ein Freilauf vorgesehen.

Durch die Anzahl der Hubbewegungen kann der Benutzer vorteilhafter Weise den Trocknungsgrad auf sehr einfache Weise bestimmen. Beispielsweise kann der Trocknungsgrad bei einem Bodenwischer mit dem Fliesen gereinigt werden sollen, durch zweimaliges Betätigen des Drehantriebs etwas schwächer gewählt werden, als beispielsweise durch fünfmaliges Betätigen der Antriebseinrichtung zum Wischen von Holzboden.

Vorzugsweise ist der Wischkopf und/oder die Schleudervorrichtung durch eine Auf- und Ab-Bewegung eines Wischgerätes und/oder eines Stiels eines Wischgeräts antreibbar. Hierbei kann vorgesehen sein, dass der Drehantrieb gemäß dem Brummkreiselprinzip beim nach unten Belasten des Stiels über die Drillstange eine Drehbewegung beispielsweise eines Wischkopfes generiert und dass beim Anheben des Stiels nach oben der Freilauf ein Weiterdrehen gewährleistet.

In einer besonderen Variante ist eine Unwuchtausgleichsvorrichtung vorgesehen. Diese kann beispielsweise ein Ausgleichsgewicht aufweisen und/oder ein Mittel zum Verändern der Lage einer Drehachse beinhalten. Ein "Umhertanzen" der Vorrichtung während des Ausschleudervorganges ist so wirksam vermieden.

Vorzugsweise ist ein erfindungsgemäßes Wischgerät, insbesondere Wischmopp oder Balkenwischer oder Bodenwischer, derart ausgebildet, dass die Vorteile der erfindungsgemäßen Vorrichtung nutzbar sind.

Wie bereits erwähnt weist das Wischgerät einen drehbar gelagerten Wischkopf auf. Vorzugsweise ist der Wischkopf - austauschbar.

Es kann vorgesehen sein, dass der Wischkopf ein Drehlager aufweist, jedoch kann auch der Stiel ein Drehlager aufweisen. Letztere Variante hat den Vorteil, dass bei einem Wechsel des Wischkopfs nicht das Drehlager ausgetauscht werden muss, was die Kosten reduziert.

Wie bereits erwähnt weist das Wischgerät vorteilhafter Weise einen Drehantrieb zum Antreiben der Schleudervorrichtung und/oder des Wischkopfs auf. Der Drehantrieb basiert vorzugsweise auf dem Brummkreiselprinzip.

Das Wischgerät kann beispielsweise als Kordel- und/oder Streifen und/oder Bänder und/oder Schnüren-Wischmopp ausgebildet sein. Das Wischgerät kann auch einen - vorzugsweise zumindest teilweise lösbaren - Wischbezug aufweisen. Vorzugsweise weist das Wischgerät einen Stiel auf.

Das Wischgerät und die Vorrichtung zum Trocknen bilden zusammen ein in sich abgestimmtes Reinigungssystem.

Das Wischgerät weist einen Stiel auf. Vorteilhafter Weise ist der zumindest ein Wischkopf an einem Ende des Stiels angeordnet. Es kann zusätzlich ein Halter vorgesehen sein, der an dem zumindest einem Wischkopf angeordnet ist.

In einer besonders vorteilhaften Variante ist ein Anfasselement vorgesehen, das vorzugsweise relativ zum Stiel drehbar gelagert ist. Auf diese Weise ist gewährleistet, dass sich ein für einen Entfeuchtungsvorgang gemeinsam mit dem Wischkopf in Rotation versetzter Stiel ungestört drehen kann. Erfindungsgemäß ist so vermieden, dass sich der Stiel in der leicht geöffneten Hand des Benutzers dreht, da dies verletzungsgefährlich ist und eine enorme Reibung verursacht. In einer besonders vorteilhaften Ausführung ist das Anfasselement als Hülse ausgebildet, innerhalb der der Stiel drehbar gelagert ist. Vorzugsweise ist das Anfasselement relativ zum Stiel und/oder relativ zum Wischkopf drehbar gelagert.

In einer Ausführungsform sind der Stiel und der Wischkopf relativ zueinander drehbar gelagert. Bei dieser Ausführungsform kann der sich nicht mitdrehende Stiel während des Entfeuchtungsvorganges vom Benutzer gefahrlos fest gehalten werden.

Vorzugsweise weist das Wischgerät ein Drehlager auf. In einer Ausführungsform ist das Drehlager zwischen dem Stiel und dem zumindest einen Wischkopf angeordnet. In einer Variante ist das Drehlager zwischen dem Stiel und dem Halter angeordnet. In einer anderen Ausführungsform ist das Drehlager zwischen dem Stiel und dem Anfasselement angeordnet.

Das Wischgerät weist einen Drehantrieb auf. In einer Ausführungsform bewirkt der Drehantrieb eine Drehbewegung des Wischkopfs relativ zum Stiel. In einer anderen Ausführungsform bewirkt der Drehantrieb eine Drehbewegung des Wischkopfs relativ zum Anfasselement. In einer Variante bewirkt der Drehantrieb eine Drehbewegung des Wischkopfs relativ zum Halter.

Vorzugsweise ist der Drehantrieb zwischen dem Stiel und dem zumindest einen Wischkopf angeordnet. Er kann auch zwischen dem Stiel und dem Halter und/oder zwischen dem Stiel und dem Anfasselement angeordnet sein.

In einer Ausführung weist der Drehantrieb einen, vorzugsweise elektrisch betriebenen, Motor auf. Vorzugsweise ist ein Energiespeicher, insbesondere einen Akku oder eine Batterie, vorgesehen.

In einer bevorzugten Ausführung ist der Drehantrieb manuell betätigbar.

Vorzugsweise weist der Drehantrieb einen Spindelantrieb vorzugsweise mit einem Freilauf auf. In einer besonderen Variante weist der Spindelantrieb eine Spindel und eine Spindelmutter auf, wobei die Spindel das getriebene Getriebeteil und die in Längsrichtung der Spindel bewegbare Spindelmutter das antreibende Getriebeteil ist. Natürlich kann in einer anderen Variante vorgesehen sein, dass umgekehrt die Spindelmutter primär angetrieben ist und diese die Spindel antreibt.

Die Gewindegänge der Spindel und der Spindelmutter weisen vorzugsweise eine Steigung im Bereich von 0,5 cm bis 10 cm pro Umdrehung, vorzugsweise 1 cm bis 2 cm pro Umdrehung auf.

In einer vorteilhaften Variante sind das Gewinde der Spindel und der Spindelmutter mehrgängig.

In einer Variante umfasst der Drehantrieb einen Seilzugantrieb. Dieser kann beispielsweise aus einer Trommel und einem Seilzug gebildet sein. Vorzugsweise ist die Trommel mit einem Federelement ausgestattet.

In einer Variante umfasst der Drehantrieb ein von einem Kurbeltrieb betätigbares Rädergetriebe.

Vorzugsweise weist der Drehantrieb einen Brummkreiselantrieb und/oder einen Antrieb auf der Basis des Brummkreiselprinzips auf. Dieser kann eine Drillstange aufweisen, die - um Einbauplatz zu sparen - vorzugsweise in dem Stiel angeordnet ist oder während des Antriebsvorganges zumindest teilweise in den Stiel, vorzugsweise koaxial zu diesem, eintaucht.

Vorzugsweise weist der Drehantrieb einen Freilauf auf.

Die Antriebskraft und/oder Antriebsenergie zum Ausschleudern ist über ein Wischgerät und/oder ein Bauteil des Wischgerätes - insbesondere über einen Stiel und/oder einen Wischkopf des Wischgerätes - auf die Schleudervorrichtung übertragbar. Hierzu kann beispielsweise vorgesehen sein, dass ein Wischgerät mechanisch zum Übertragen der Antriebskräfte mit der Vorrichtung zum Trocknen verkoppelbar ist. Dies hat insbesondere den Vorteil, dass der Benutzer sowohl zum Wischen, als auch zum Ausspülen und Trocknen des Wischgeräts außer dem Wischgerät selbst, keine anderen Bauteile anfassen muss, was die Bedienbarkeit erleichtert.

In einer besonderen Ausführung ist eine Öffnungsvorrichtung zum Öffnen und/oder Entfernen eines Stieldeckels vorgesehen. Dies gewährleistet, dass beliebige Stiele - auch solche mit geschlossenen Enden - verwendet werden können. Vorzugsweise weist die Öffnungsvorrichtung ein Bohr- und/oder Säge - und/oder Schneidkrone auf. In einer vorteilhaften Ausführung ist die Öffnungsvorrichtung derart ausgebildet, dass sie den Stieldeckel bei der Montage des Stiels (beispielsweise beim Einschrauben) - vorzugsweise automatisch - entfernt und/oder öffnet.

Vorzugsweise ist eine Verriegelungsvorrichtung vorgesehen, mit der das Drehlager und/oder der Drehantrieb verriegelbar ist. Hierdurch wird gewährleistet, dass der Wischvorgang durch die Drehbarkeit des Wischkopfes nicht negativ beeinflusst wird.

Vorzugsweise gibt die Verriegelungsvorrichtung das Drehlager und/oder den Drehantrieb während des Entfeuchtungsvorganges frei und verriegelt dieses bzw. diesen außerhalb des Entfeuchtungsvorganges, insbesondere während eines Wischvorganges.

Vorzugsweise sind mit Hilfe der Verriegelungsvorrichtung der Wischkopf und der Stiel zumindest vorrübergehend zueinander drehfest fixierbar vorgesehen. In einer bevorzugten Ausführung fixiert die Verriegelungsvorrichtung den Wischkopf und den Stiel während eines Wischvorganges zueinander drehfest und hebt die Fixierung während eines Entfeuchtungsvorganges auf.

In einer besonderen Ausführungsform weist die Verriegelungsvorrichtung eine drehfest und axial zum Stiel verschiebbar angeordnete Glocke auf, die in eine Verriegelungsposition und in eine Freigabeposition überführbar ist. Die Glocke weist vorzugsweise erste Rastungen auf, die in der Verriegelungsposition in die drehfest zum Wischkopf angeordnete zweite Rastungen eingreifen.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: eine erfindungsgemäße Vorrichtung zum Trocknen mit einem Wischgerät,
- Fig. 2: eine andere Ausführung eines Wischgerätes 31 für eine Vorrichtung 1 zum Trocknen,
- Fig. 3: den Spindelantrieb des in Fig. 2 dargestellten Wischgerätes im Detail,
- Fig. 4: eine weitere Ausführung eines Wischgerätes für eine Vorrichtung zum Trocknen,
- Fig. 5: den Spindelantrieb des in Fig. 4 dargestellten Wischgerätes im Detail,
- Fig. 6: eine weitere Ausführung eines Wischgerätes für eine Vorrichtung zum Trocknen,
- Fig. 7: in einem Ausschnitt den Endbereich des in Fig. 2 dargestellten Wischgerätes in einer perspektivischen Ansicht,
- Fig. 8: den - besonders kompakten - Spindelantrieb eines anderen Wischgerätes in einer Explosionsdarstellung,
- Fig. 9: eine Vorrichtung zum Trocknen eines Wischkopfes,
- Fig. 10: die bereits in Fig. 9 dargestellte Vorrichtung zum Trocknen in einer Schnittdarstellung, und
- Fig. 11: eine andere Vorrichtung zum Trocknen eines Wischkopfes.

Fig. 1 zeigt eine Vorrichtung 1 zum Trocknen von Wischtüchern und/oder Wischbezügen und/oder Wischmopps und/oder Wischplatten und/oder Wischgeräten mit einer Schleudervorrichtung 3 und mit einem Wischgerät 31. Die Schleudervorrichtung 3 weist eine Aufnahme 5 in die zumindest ein Wischtuch und/oder ein Wischbezug und/oder ein Wischmopp und/oder ein Wischgerät und/oder eine Wischplatte einführbar ist, auf. Die Aufnahme 5 ist als schüsselförmiges, drehbar gelagertes Sieb 7 ausgebildet. Die Aufnahme 5 ist in einem Gehäuse 9 angeordnet und dort auf einem zentral am Boden 13 des Gehäuses 9 angeordneten Dorn 11 drehbar gelagert. Das Gehäuse 9 ist auf einen Behälter 15 aufgesetzt in dem sich eine Reinigungsflüssigkeit 17 befindet. Der Boden 13 des Gehäuses 9 ist teilweise als weiteres Sieb 19 ausgebildet, durch das ausgeschleuderte Flüssigkeit 17 in den Behälter 15 abfließen kann. In dem Behälter 15 ist ein Trennsieb 21 zum Zurückhalten ausgeschleuderter Schmutzpartikel vorgesehen. Der Behälter 15 weist eine ebenfalls als Sieb ausgebildete umlaufende Nut 45 zum Auffangen und Aussortieren von Schmutzpartikeln auf.

Die Vorrichtung 1 weist einen das Gehäuse 9 teilweise abdeckenden Deckel 25 mit einer Öffnung 27, durch die ein Wischkopf 29 in das um die Drehachse 23 drehbar gelagerte Sieb 7 einführbar ist. Der Wischkopf 29 ist Teil eines Wischgerätes 31, das einen Stiel 33 und ein Drehgelenk 35 aufweist. Das Drehgelenk 35 ermöglicht eine Drehung des Wischkopfes 29 um die Mittelachse des Stiels 33. Zum leichteren Einführen des Wischkopfs 29 ist ein Einführschacht 37 vorgesehen, der von dem Deckel 25 getragen ist.

Die Antriebskraft zum Ausschleudern ist über das Wischgerät 31, insbesondere den Stiel 33 auf die Schleudervorrichtung 3 übertragbar. Das Wischgerät 31 ist mechanisch zum Übertragen der Antriebskräfte mit der Vorrichtung zum Trocknen 3 verkoppelbar. Mit Hilfe eines Drehantriebs 39, der als Brummkreiselantrieb 41 ausgestaltet ist, kann der Benutzer durch eine Auf- und Ab-Bewegung des Stiels 33 den Wischkopf 29 in Drehung versetzen. Die Fransen 43 des Wischkopfes 29 versetzen, da sie - nicht zuletzt durch die Zentrifugalkraft - innen das drehbar gelagerte Sieb 7 berühren, das Sieb 7 ebenfalls in Rotation. Der Drehantrieb 39 ist zwischen dem Stiel 33 und dem Wischkopf 29 angeordnet.

Zum Ausspülen oder Wässern des Wischkopfes 29 kann der vordere, nicht abgedeckte Teil 47 des Behälters 15 verwendet werden.

Fig. 2 zeigt eine andere Ausführung eines Wischgerätes 31 für eine erfindungsgemäße Vorrichtung 1 zum Trocknen. Das Wischgerät 31 weist einen als Wischmopp ausgebildeten Wischkopf 29 auf, der mit einer Vielzahl von Fransen 43 bestückt ist. Die Fransen 43 sind an einem scheibenförmigen Halter 49 angeordnet. Das Wischgerät 31 weist einen Stiel 51 auf, der die Spindel 53 eines Spindelantriebs 55 trägt. Der Spindelantrieb 55 umfasst eine relativ zum Stiel 51 drehbar gelagerte Spindelmutter 57, die mit der Spindel 53 zum erzeugen einer Drehbewegung zusammen wirkt. Hierzu hält der Benutzer das Wischgerät 31 mit einer Hand an einer Handhabe 59, die an dem dem Wischkopf gegenüber liegenden Ende des Stiels 51 drehbar gelagert ist, fest und bewegt mit der anderen Hand die Spindelmutter 57 entlang der Längserstreckung des Stiels 51 auf und ab, so dass der Stiel 51 gemeinsam mit dem Wischkopf 29 in Drehung versetzt wird. Es ist ein nicht dargestellter Freilauf, der ein freies Drehen des Stiels 51 relativ zur Spindelmutter 57 in einer Drehrichtung erlaubt, so dass der Stiel 51 mit dem Wischkopf 29 eine Antriebskraft erfährt, wenn die Spindelmutter 57 in eine Richtung bewegt wird während bei der Bewegung der Spindelmutter 57 in die andere Richtung keine Kräfte auf den Stiel 51 und den Wischkopf 29 übertragen werden. Das Wischgerät weist eine weitere Handhabe 61 auf, die beim Wischen benutzt werden kann. Die Fransen 43 bestehen aus Streifen eines Vliesstoffes, sie können jedoch auch aus Fasern, Garnen oder dergleichen gebildet sein. Es ist auch möglich, dass das Wischgerät statt mit einem Wischmopp als Wischkopf mit einem Flachwischer, beispielsweise mit klappbaren Wischerplatten, ausgerüstet ist.

Fig. 3 zeigt den Spindelantrieb 55 des in Fig. 2 dargestellten Wischgerätes im Detail. Das Gewinde der Spindel 53 ist als mehrgängiges Bewegungsgewinde mit sehr hoher Steigung, vorzugsweise im Bereich von 0,5 cm bis 10 cm pro Umdrehung, insbesondere 1 cm bis 2 cm pro Umdrehung ausgerüstet, so dass durch die Linearbewegung der Spindelmutter 57 die Drehzahl der Spindel 53 und somit des Wischkopfes 29 entsprechend hoch ist, um Schmutzpartikel und Feuchtigkeit aus dem Wischkopf 29 auszuschleudern.

Fig. 4 zeigt eine weitere Ausführung eines Wischgerätes 31 für eine Vorrichtung 1 zum Trocknen. Auch dieses Wischgerät 31 weist einen als Spindelantrieb 55 ausgeführten Drehantrieb 39 auf. Der Wischkopf 29 ist drehfest an einer Spindel 53 angeordnet, während an dem Stiel 51 - koaxial zu diesem - drehfest eine Spindelmutter 57 angeordnet ist. Oberhalb des Wischkopfes ist eine Drehhülse 63 relativ zur Spindel 53 um deren Längsachse drehbar gelagert. Zum Ausschleudern des Wischkopfes 29 wird das Wischgerät 31 in eine Vorrichtung zum Trocknen derart eingehängt, dass die Drehhülse 63 des Wischgeräts 31 auf einem Auflager - beispielsweise einem Teil eines Einführschachtes - das Wischgerät abstützend aufliegt. Der Wischkopf ist hierdurch relativ zur Drehhülse 63 und damit relativ zum Auflager drehbar aufgehängt und kann beispielsweise in einen - vorzugsweise ein drehbares Sieb aufweisenden - Behälter ragen. Durch Herabdrücken des Stiels 51 auf die Drehhülse 63 zu, bewegt sich die Spindel 53 drehend in die Spindelmutter 57 hinein, so dass der mit der Spindel 53 verbundene Wischkopf 29 in Drehung versetzt wird. Der Spindelantrieb 55 weist einen nicht dargestellten Freilauf auf, der es ermöglicht weitgehend ohne Krafteinwirkung auf den Wischkopf 29 den Stiel 51 mit samt der Spindelmutter 57 - vorzugsweise mit Federkraft - in entgegengesetzter Richtung - also von der Drehhülse 63 weg - zu bewegen. Anschließend kann der Wischkopf 29 durch zyklische Wiederholung dieses Vorganges weiter beschleunigt werden.

Fig. 5 zeigt den Spindelantrieb 55 des in Fig. 4 dargestellten Wischgerätes 31 im Detail.

Fig. 6 zeigt eine weitere Ausführung eines Wischgerätes 31 für eine erfindungsgemäße Vorrichtung 1 zum Trocknen. Das Wischgerät 31 weist einen Stiel 51 auf, an dem eine Spindelmutter 57 drehfest angeordnet ist. Der Wischkopf 29, der als Flachwischkopf 65 ausgeführt ist, ist über ein Kardangelenk 67, das ein komfortableres Wischen ermöglicht, mit einer Spindel 53 verbunden. Um eine Auswechselbarkeit des Wischkopfes 29 zu ermöglichen, ist zwischen der Spindelbefestigung 69 und dem Wischkopf 29 eine Schraubverbindung 71 vorgesehen. Oberhalb des Wischkopfes 29 ist eine Drehhülse 63 relativ zur Spindel 53 um deren Längsachse drehbar gelagert. Analog wie bei dem bezüglich Fig. 4 beschriebenen Ausführungsbeispiel dient die Drehhülse 63 zum Verkoppeln des Wischgerätes 31 mit einer Vorrichtung 1 zum Trocknen. Ebenso analog kann der Wischkopf 29 durch Bewegen des Stiels 51 in Richtung zur Drehhülse 63 in Drehung versetzt werden. Beim Herabdrücken des Stiels 51 wird die Feder 73 zusammengedrückt, die den Stiel 51 samt der Spindelmutter 57 wieder in die Ausgangsposition drückt, sobald der Benutzer diese Bewegung nach erfolgter Drehbeschleunigung des Wischkopfes 29 zulässt. Auch bei diesem Ausführungsbeispiel ist ein nicht gezeigter Freilauf, der eine von der Drehbewegung unabhängige Rückkehr des Stiels 51 in die Ausgangslage erlaubt, vorgesehen.

Der Wischkopf 29 weist eine klappbare Wischerplatte 75 mit zwei Plattenflügeln 77 auf. In der gezeigten Arbeitsstellung befinden sich die Plattenflügel 77 in einer gemeinsamen Ebene und Spannen einen an ihnen befestigten - nicht dargestellten - Wischbezug. Mit einer Lösevorrichtung 79 - in dieser Ausführung ein Fußpedal - kann die Arretierung gelöst werden, wodurch die Plattenflügel 77 und der Wischbezug zur Durchführung eines Ausschleudervorganges frei herunterhängen.

Um den Spindelantrieb 55 während des Wischvorganges zu Verriegeln - ein Verdrehen von Wischkopf 29 relativ zum Stiel 51 ist beim Wischen sehr störend - ist eine Verriegelungsvorrichtung 81 vorgesehen. Die Verriegelungsvorrichtung 81 weist eine relativ zur Längserstreckung des Stiels 51 verschiebbar angeordnete Glocke 83 auf, die an ihrem unteren Rand mit Rastnasen versehen ist. Die Glocke 83 ist drehfest und koaxial zum Stiel 51 angeordnet. Die Rastnasen greifen in der Verriegelungsstellung in Ausnehmungen der Spindelbefestigung 69 ein und verbinden dadurch den Wischkopf 29 und den Stiel 51 drehfest. Die Glocke 83 wird durch die Gewichtskraft in der Verriegelungsstellung gehalten. Zum Erreichen der Freigabestellung für den Ausschleudervorgang wir die Glocke 83 von dem Wischkopf 29 weg entlang des Stiels 51 verschoben bis die Verbindung der Rastnasen zu den Ausnehmungen gelöst ist. Zum Verschieben der Glocke 83 ist an der Vorrichtung 1 zum Trocknen eine Auflagestufe vorgesehen, die die Glocke 83 beim Einführen des Wischgerätes 31 automatisch verschiebt und dadurch die Freigabestellung herstellt. Nach der Entnahme des Wischgerätes 31 aus der Vorrichtung 1 zum Trocknen fällt die Glocke 83 automatisch in die Verriegelungsstellung, so dass der Stiel 51 dann relativ zum Wischkopf 29 drehfest arretiert ist.

Fig. 7 zeigt in einem Ausschnitt den Endbereich des in Fig. 2 dargestellten Wischgerätes 31 in einer perspektivischen Ansicht.

Fig. 8 zeigt den - besonders kompakten - Spindelantrieb 55 eines anderen Wischgerätes 31 in einer Explosionsdarstellung. In dieser Darstellung ist die Ausnehmung 85 der Spindelbefestigung 69, in die die - nicht zu sehende - Rastnase der Glocke 83 in der Wischstellung eingreift, gezeigt.

Fig. 9 zeigt eine Vorrichtung 1 für ein Wischgerät 31 zum Trocknen eines Wischkopfes 29. Die Vorrichtung 1 weist einen Behälter 15 auf, der eine Schleudervorrichtung 3 trägt. Die Schleudervorrichtung 3 weist ein Auflager 87 auf in das zum Ausschleudern eines Wischkopfes 29 ein Wischgerät 31 in die Vorrichtung 1 zum Trocknen derart einhängbar ist, dass die Drehhülse 63 des Wischgeräts 31 auf - beispielsweise einem Teil eines Einführschachtes 37 - das Wischgerät 31 abstützend, aufliegt und der Wischkopf 29 hierdurch relativ zur Drehhülse 63 und damit relativ zum Auflager 87 drehbar aufgehängt ist. Der Wischkopf 29 ragt hierbei in eine Aufnahme 5, die als drehbar gelagertes Sieb ausgeführt ist. Das Auflager 87 weist eine erste Auflagestufe 89 für die Drehhülse 63 eines Wischgerätes 31 (siehe z. B. Fig. 4, 5 und 6) und eine zweite Auflagestufe 91 für die Glocke 83 eines Wischgerätes 31 (siehe z. B. Fig. 4, 5 und 6) auf. Beim Einhängen des Wischgerätes 31 in das Auflager 87 kommt die Glocke 83 auf der zweiten Auflagestufe 91 zu liegen und wird dadurch relativ zum Stiel nach oben verschoben und die Stiel-Wischkopf-Drehverriegelung aufgehoben. Beim Herausnehmen des Wischgerätes 31 fällt die Glocke 83 nach unten und stellt die Drehverriegelung wieder her.

Fig. 10 zeigt die bereits in Fig. 9 dargestellte Vorrichtung 1 zum Trocknen in einer Schnittdarstellung. Das Sieb 7 ist auf einem Dorn 11 drehbar gelagert und wird durch den in Drehung versetzten Wischkopf 29 des Wischgerätes 31 drehend angetrieben. Die dargestellte Vorrichtung 1 zum Trocknen ist besonders gut zum Trocknen von, mit einem Wischbezug versehenen Flachwischern - insbesondere mit klappbaren Wischflügeln -, geeignet.

Fig. 11 zeigt eine andere Vorrichtung 1 zum Trocknen eines Wischkopfes 29 eines erfindungsgemäßen Wischgeräts 31, die ein dreiarmiges Auflager 87 jeweils mit einer ersten Auflagestufe 89 für die Drehhülse 63 eines Wischgerätes 31 (siehe z. B. Fig. 4, 5 und 6) und einer zweite Auflagestufe 91 für die Glocke 83 eines Wischgerätes 31 (siehe z. B. Fig. 4, 5 und 6) aufweist. Die dargestellte Vorrichtung 1 zum Trocknen ist besonders gut zum Trocknen von Wischköpfen 29 in Form eines Wischmopps - beispielsweise eines Streifenwischmopps - geeignet.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste:

- 1: Vorrichtung zum Trocknen
- 3: Schleudervorrichtung
- 5: Aufnahme
- 7: Sieb
- 9: Gehäuse
- 11: Dorn
- 13: Boden
- 15: Behälter
- 17: Reinigungsflüssigkeit
- 19: weiteres Sieb
- 21: Trennsieb
- 23: Drehachse
- 25: Deckel
- 27: Öffnung
- 29: Wischkopf
- 31: Wischgerät
- 33: Stiel
- 35: Drehgelenk
- 37: Einführschacht
- 39: Drehantrieb
- 41: Brummkreiselantrieb
- 43: Fransen
- 45: umlaufende Nut
- 47: nicht abgedeckter Teil des Behälters 15
- 49: Halter
- 51: Stiel
- 53: Spindel
- 55: Spindelantrieb
- 57: Spindelmutter
- 59: Handhabe
- 61: weitere Handhabe
- 63: Drehhülse
- 65: Flachwischkopf
- 67: Kardangelenk
- 69: Spindelbefestigung
- 71: Schraubverbindung
- 73: Feder
- 75: Wischerplatte
- 77: Plattenflügel
- 79: Lösevorrichtung
- 81: Verriegelungsvorrichtung
- 83: Glocke
- 85: Ausnehmung
- 87: Auflager
- 89: erste Auflagestufe
- 91: zweite Auflagestufe

## Patentansprüche

1. Wischgerät (31) mit einem Wischkopf (29) und mit einem Anfasselement und/oder mit einem Stiel (33,51), wobei
das Wischgerät (31) einen Drehantrieb (39) aufweist, der als Brummkreiselantrieb mit einer Drillstange (53) und einer Drillmutter (55) ausgeführt ist und einen Freilauf aufweist,
**dadurch gekennzeichnet, dass** eine Linearbewegung der Drillstange (53) eine Drehbewegung der Drillmutter (55) erzeugt, um den Wischkopf für einen Ausschleudervorgang rotierend anzutreiben.

2. Wischgerät (31) nach Anspruch 1, **dadurch gekennzeichnet, dass** der Stiel (33,51) und der Wischkopf (29) relativ zueinander rotierbar gelagert sind.

3. Wischgerät (31) nach Anspruch 1, **dadurch gekennzeichnet, dass** das Anfasselement relativ zum Stiel (33,51) rotierbar gelagert ist.

4. Wischgerät (31) nach Auspruch 3 **dadurch gekennzeichnet, dass** das Anfasselement als Hülse (63) ausgebildet ist innerhalb der der Stiel (33,51) rotierbar gelagert ist.

5. Wischgerät (31) nach Anspruch 4, **dadurch gekennzeichnet, dass** ein Drehlager zwischen dem Stiel (33,51) und dem Anfasselement angeordnet ist.

6. Wischgerät (31) nach einem der Ansprüche 1 bis 5, **dadurch gekennzeichnet, dass** eine Verriegelungsvorrichtung (81) vorgesehen ist, mit der ein Drehlager und/oder der Drehantrieb (39) blockierbar ist.

7. Wischgerät (31) nach Anspruch 6, **dadurch gekennzeichnet, dass** die Verriegelungsvorrichtung (81) das Drehlager und/oder den Drehantrieb (39) während des Entfeuchtungsvorganges freigibt und außerhalb des Entfeuchtungsvorganges, insbesondere während eines Wischvorganges, blockiert.

8. Wischgerät (31) nach einem der Ansprüche 6 oder 7, **dadurch gekennzeichnet, dass** mit der Verriegelungsvorrichtung (81) der Wischkopf (29) und der Stiel (33,51) zumindest vorrübergehend zueinander drehfest fixierbar sind.

9. Wischgerät (31) nach einem der Ansprüche 5 bis 8, **dadurch gekennzeichnet, dass** die Verriegelungsvorrichtung (81) eine drehfest zum Stiel (33,51) und axial zum Stiel (33,51) verschiebbar angeordnete Glocke (83) aufweist, die in eine Verriegelungsposition und in eine Freigabeposition überführbar ist.

10. Wischgerät (31) nach Anspruch 9, **dadurch gekennzeichnet, dass** die Glocke (3) eine erste Rastung aufweist, die in der Verriegelungsposition in eine drehfest zum Wischelement angeordnete zweite Rastung eingreift.

11. Wischgerät (31) nach einem der Ansprüche 1 bis 10, **dadurch gekennzeichnet, dass** der Drehantrieb (39) eine Drehbewegung des Wischkopfes (29) relativ zum Anfasselement bewirkt.

12. Wischgerät (31) nach einem der Ansprüche 1 bis 10, **dadurch gekennzeichnet, dass** der Drehantrieb (39) zwischen dem Stiel (33,51) und dem Wischkopf (29) angeordnet ist.

13. Wischgerät (31) nach einem der Ansprüche 1 bis 11, **dadurch gekennzeichnet, dass** der Drehantrieb (39) zwischen dem Stiel (33,51) und dem Anfasselement angeordnet ist.

14. Wischgerät (31) nach einem der Ansprüche 1 bis 13, **dadurch gekennzeichnet, dass** der Drehantrieb (39) manuell betätigbar ist.

15. Wischgerät (31) nach einem der Ansprüche 1 bis 14, **dadurch gekennzeichnet, dass** die Gewinde der der Drillstange (53) und der Drillmutter (57) mehrgängig sind.

16. Wischgerät (31) nach einem der vorhergehenden Ansprüche, **dadurch gekennzeichnet, dass** in der antriebstechnischen Verbindung zwischen Drillstange (53) einerseits und Drillmutter (57) andererseits der Freilauf derart angeordnet ist, dass die Drillstange (53) relativ zu der Drillmutter (57) in eine Drehrichtung frei drehbar ist.

17. Wischgerät (31) nach einem der vorhergehenden Ansprüche, **dadurch gekennzeichnet, dass** die Drillstange (53) und die Drillmutter (57) im Stiel (33,51) des Wischgerätes (31) angeordnet ist.

18. Vorrichtung zum Trocknen (1) eines Wischkopfs (29) eines einen Drehantrieb aufweisenden Wischgeräts (31) durch Ausschleudern, umfassend einen Behälter (15) für Reinigungsflüssigkeit und ein Gehäuse (9), das auf und/oder in dem Behälter (15) angeordnet ist, **dadurch gekennzeichnet, dass** eine Aufnahme (5) für den Wischkopf als Teil einer Schleudervorrichtung (3) zumindest teilweise innerhalb des Gehäuses (9) angeordnet und in dem Gehäuse (9) derart drehbar gelagert ist, dass die Aufnahme beim Ausschleudervorgang durch den angetriebenen Wischkopf (29) indirekt drehend angetrieben ist.

19. Vorrichtung (1) nach Anspruch 18, **dadurch gekennzeichnet, dass** die Aufnahme (5) zumindest teilweise als Sieb (7) ausgebildet ist.

20. Vorrichtung (1) nach einem der beiden vorhergehenden Ansprüche, **dadurch gekennzeichnet, dass** die Aufnahme (5) schüsselförmig ausgebildet ist.

21. Vorrichtung (1) nach einem der Ansprüche 18 bis 20, **dadurch gekennzeichnet, dass** ein Auflager (87) vorgesehen ist, auf das ein relativ zum Wischkopf (29) drehbar gelagertes Bauteil des Wischgerätes (31) derart auflegbar ist, dass der Wischkopf (29) und/oder zumindest ein am Wischkopf angeordnetes Wischelement (29) - vorzugsweise weitgehend frei - hängend in die Aufnahme ragt.

22. Vorrichtung (1) nach Anspruch 21, **dadurch gekennzeichnet, dass** das Auflager (87) eine Auflagerstufe zur Betätigung einer Verriegelungsvorrichtung (81) des Wischgerätes (31) aufweist.

23. Vorrichtung (1) nach einem der Ansprüche 18 bis 22, **dadurch gekennzeichnet, dass** zumindest eine Bremsvorrichtung zum Abbremsen der Aufnahme (3) vorgesehen ist.

24. In sich abgestimmtes Reinigungssystem umfassend eine Vorrichtung zum Trocknen (1) eines Wischkopfes (29) eines Wischgeräts (31) durch Ausschleudern nach einem der Ansprüche 18 bis 23 und ein einen Drehantrieb (39) aufweisendes Wischgerät (31) nach einem der Ansprüche 1 bis 17.

## Claims

1. A wiping device (31) with a wiping head (29) and with a gripping element and/or with a stem (33, 51), wherein
the wiping device (31) comprises a rotary drive (39) shaped as a humming top drive with a drill bar (53) and a drill nut (55) and comprising a freewheel,
**characterised in that** a linear movement of the drill bar (53) generates a rotary movement of the drill nut (55) in order to rotatingly drive the wiping head for a spin-drying operation.

2. The wiping device (31) according to claim 1, **characterised in that** the stem (33, 51) and the wiping head (29) are rotatably mounted in relation to each other.

3. The wiping device (31) according to claim 1, **characterised in that** the gripping element is rotatably mounted relative to the stem (33, 51).

4. The wiping device (31) according to claim 3, **characterised in that** the gripping element is shaped as a sleeve (63), inside of which the stem (33, 51) is rotatably mounted.

5. The wiping device (31) according to claim 4, **characterised in that** a rotary bearing is arranged between the stem (33, 51) and the gripping element.

6. The wiping device (31) according to one of claims 1 to 5, **characterised in that** a locking device (81) is provided with which a rotary bearing and/or the rotary drive (39) can be blocked.

7. The wiping device (31) according to claim 6, **characterised in that** the locking device (81) unblocks the rotary bearing and/or the rotary drive (39) during the dehumidifying operation and blocks it during operations other than dehumidifying, in particular during a wiping operation.

8. The wiping device (31) according to one of claims 6 or 7, **characterised in that** the wiping head (29) and the stem (33, 51) can at least be temporarily non-rotatably fixed in relation to each other.

9. The wiping device (31) according to one of claims 5 to 8, **characterised in that** the locking device (81) comprises a bell (83) non-rotatable but axially movable relative to the stem (33, 51), which is transferable into a locked position and into an unlocked position.

10. The wiping device (31) according to claim 9, **characterised in that** the bell (83) comprises a first detent which in the locked position engages in a second detent non-rotatably arranged relative to the wiping element.

11. The wiping device (31) according to one of claims 1 to 10, **characterised in that** the rotary drive (39) causes a rotary movement of the wiping head (29) relative to the gripping element.

12. The wiping device (31) according to one of claims 1 to 10, **characterised in that** the rotary drive (39) is arranged between the stem (33, 51) and the wiping head (29).

13. The wiping device (31) according to one of claims 1 to 11, **characterised in that** the rotary drive (39) is arranged between the stem (33, 51) and the gripping element.

14. The wiping device (31) according to one of claims 1 to 13, **characterised in that** the rotary drive (39) is manually operable.

15. The wiping device (31) according to one of claims 1 to 14, **characterised in that** the threads of the drill bar (53) and the drill nut (57) are multistart threads.

16. The wiping device (31) according to one of the preceding claims, **characterised in that** the freewheel is arranged in the drive convection between drill bar (53) on the one hand and/or drill nut (57) on the other such that the drill bar (53) is freely rotatable relative to the drill nut (57) in one direction of rotation.

17. The wiping device (31) according to one of the preceding claims, **characterised in that** the drill bar (53) and the drill nut (57) are arranged inside the stem (33, 51) of the wiping device (31).

18. A device for drying (1) a wiping head (29) of a wiping device (31) comprising a rotary drive by spin-drying, comprising a container (15) for cleansing fluid and a housing (9) arranged on top of and/or inside the container (15), **characterised in that** a holder (5) for a wiping head is arranged as part of a spin-drying unit (3) at least partially within the housing (9) and is rotatably mounted inside the housing (9) such that the holder during the spin-drying operation is driven by the driven wiping head (29) so as to be rotating indirectly.

19. The device (1) according to claim 18, **characterised in that** the holder (5) is shaped as least partially as a sieve (7).

20. The device (1) according to one of the two preceding claims, **characterised in that** the holder (5) is shaped in the form of a bowl.

21. The device (1) according to one of claims 18 to 20, **characterised in that** a support (87) is provided upon which a (relative to the wiping head (29)) rotatably mounted component of the wiping device (31) can be placed such that the wiping head (29) and/or at least one wiping element (29) arranged on the wiping head is extending preferably substantially freely suspended into the holder.

22. The device (1) according to claim 21, **characterised in that** the support (87) comprises a support step for actuating a locking device (81) of the wiping device (31).

23. The device (1) according to one of claims 18 to 22, **characterised in that** at least one braking device is provided for decelerating the holder (3).

24. A balanced cleaning system, comprising a device for drying (1) a wiping head (29) of a wiping device (31) by spin-drying according to one of claims 18 to 23 and a wiping device (31) comprising a rotary drive (39) according to one of claims 1 to 17.

## Revendications

1. Dispositif de serpillière (31) avec une tête à serpiller (29) et avec un élément de préhension et/ou avec un manche (33, 51)
le dispositif à serpiller (31) comportant un entraînement en rotation (39) qui est réalisé en tant qu'entraînement en toupie, avec une barre de torsion (53) et un écrou de torsion (55) et qui comporte une roue libre,
**caractérisé en ce qu'**un mouvement linéaire de la barre de torsion (53) imprime à l'écrou de torsion (55) un mouvement de rotation pour entraîner en rotation la tête à serpiller pour un processus d'essorage.

2. Dispositif de serpillière (31) selon la revendication 1, **caractérisé en ce que** le manche (33, 51) et la tête à serpiller (29) sont montés de manière rotative l'un par rapport à l'autre.

3. Dispositif de serpillière (31) selon la revendication 1, **caractérisé en ce que** l'élément de préhension est monté de manière rotative par rapport au manche (33, 51).

4. Dispositif de serpillière (31) selon la revendication 3, **caractérisé en ce que** l'élément de préhension est conçu en tant que douille (63), à l'intérieur de laquelle le manche (33, 51) est monté de manière rotative.

5. Dispositif de serpillière (31) selon la revendication 4, **caractérisé en ce qu'**un coussinet de rotation est disposé entre le manche (33, 51) et l'élément de préhension.

6. Dispositif de serpillière (31) selon l'une quelconque des revendications 1 à 5, **caractérisé en ce qu'**il est prévu un dispositif de verrouillage (81) à l'aide duquel un coussinet de rotation et/ou l'entraînement en rotation (39) peut se bloquer.

7. Dispositif de serpillière (31) selon la revendication 6, **caractérisé en ce que** le dispositif de verrouillage (81) libère le coussinet de rotation et/ou l'entraînement en rotation (39) pendant le processus de déshumidification et le bloque hors le processus de déshumidification, notamment pendant un processus de lavage à la serpillière.

8. Dispositif de serpillière (31) selon l'une quelconque des revendications 6 ou 7, **caractérisé en ce que** la tête à serpiller (29) et le manche (33, 51) peuvent se fixer au moins temporairement de manière solidaire en rotation à l'aide du dispositif de verrouillage (81).

9. Dispositif de serpillière (31) selon l'une quelconque des revendications 5 à 8, **caractérisé en ce que** le dispositif de verrouillage (81) comporte une cloche (83) disposée de manière déplaçable en étant solidaire en rotation avec le manche (33, 51) et en direction axiale par rapport au manche (33, 51), qui est peut être amenée dans une position de verrouillage et dans une position de libération.

10. Dispositif de serpillière (31) selon la revendication 9, **caractérisé en ce que** la cloche (3) comporte un premier cliquet, qui en position de verrouillage s'engage dans un deuxième cliquet disposé de manière solidaire en rotation avec l'élément à serpiller.

11. Dispositif de serpillière (31) selon l'une quelconque des revendications 1 à 10, **caractérisé en ce que** l'entraînement en rotation (39) provoque un mouvement de rotation de la tête à serpiller (29) par rapport à l'élément de préhension.

12. Dispositif de serpillière (31) selon l'une quelconque des revendications 1 à 10, **caractérisé en ce que** l'entraînement en rotation (39) est disposé entre le manche (33, 51) et la tête à serpiller (29).

13. Dispositif de serpillière (31) selon l'une quelconque des revendications 1 à 11, **caractérisé en ce que** l'entraînement en rotation (39) est disposé entre le manche (33, 51) et l'élément de préhension.

14. Dispositif de serpillière (31) selon l'une quelconque des revendications 1 à 13, **caractérisé en ce que** l'entraînement en rotation (39) peut s'actionner manuellement.

15. Dispositif de serpillière (31) selon l'une quelconque des revendications 1 à 14, **caractérisé en ce que** les filetages de la barre de torsion (53) et de l'écrou de torsion (57) sont à filets multiples.

16. Dispositif de serpillière (31) selon l'une quelconque des revendications précédentes, **caractérisé en ce que** dans la liaison technique d'entraînement entre la barre de torsion (53) d'une part et l'écrou de torsion (57) d'autre part, la roue libre est disposée de sorte que la barre de torsion (53) soit librement rotative dans un sens de rotation par rapport à l'écrou de torsion (57).

17. Dispositif de serpillière (31) selon l'une quelconque des revendications précédentes, **caractérisé en ce que** la barre de torsion (53) et l'écrou de torsion (57) sont disposés dans le manche (33, 51) du dispositif de serpillière (31).

18. Dispositif pour sécher (1) une tête à serpiller (29) d'un dispositif de serpillière (31) comportant un entraînement en rotation par essorage, comprenant un récipient (15) pour du liquide de lavage et un boîtier (29) qui est disposé sur et/ou dans le récipient (15), **caractérisé en ce qu'**en tant que partie d'un dispositif d'essorage (3), un récepteur (5) pour la tête à serpiller est disposé au moins en partie à l'intérieur du boîtier (9) et logé de manière rotative dans le boîtier (9) de telle sorte que lors du processus d'essorage, le récepteur soit indirectement entraîné en rotation par la tête à serpiller (29) entraînée.

19. Dispositif (1) selon la revendication 18, **caractérisé en ce que** le récepteur (5) est réalisé au moins en partie en tant que tamis (7).

20. Dispositif (1) selon l'une quelconque des revendications précédentes, **caractérisé en ce que** le récepteur (5) est réalisé en forme d'auge.

21. Dispositif (1) selon l'une quelconque des revendications 18 à 20, **caractérisé en ce qu'**il est prévu un appui (87) sur lequel un composant monté de manière rotative par rapport à la tête à serpiller (29) du dispositif de serpillière (31) peut se poser de telle sorte que la tête à serpiller (29) et/ou au moins un élément à serpiller (29) disposé sur la tête à serpiller saillisse (de préférence quasiment librement) en étant suspendu dans le récepteur.

22. Dispositif (1) selon la revendication 21, **caractérisé en ce que** l'appui (87) comporte un échelon d'appui pour la manoeuvre d'un dispositif de verrouillage (81) du dispositif de serpillière (31).

23. Dispositif (1) selon l'une quelconque des revendications 18 à 22, **caractérisé en ce qu'**il est prévu au moins un dispositif de freinage pour freiner le récepteur (3).

24. Système de nettoyage adapté en soi, comprenant un dispositif pour sécher (1) une tête à serpiller (29) d'un dispositif de serpillière (31) par essorage selon l'une quelconque des revendications 18 à 23 et un dispositif de serpillière (31) comportant un entraînement en rotation (39) selon l'une quelconque des revendications 1 à 17.
